# FASCICULE DE BREVET EUROPEEN

(11) **EP 0 101 345 B1**
(45) Date de publication et mention de la délivrance du brevet: **08.10.1986**
(21) Numéro de dépôt: 83401448.2
(22) Date de dépôt: 13.07.1983
(51) Int. Cl.: F04C 18/16, F01C 21/10

(54) **Compresseur volumétrique à vis**
Schraubenkompressor
Screw compressor

(30) Priorité: 22.07.1982 FR 8212803
(43) Date de publication de la demande: 22.02.1984
(73) Titulaire: BENDIX France, F-93700 Drancy (FR)
(72) Inventeur: Carre, Jean-Jacques, F-93340 Le Raincy (FR); Courbot, Pierre, F-95400 Villiers le Bel (FR); Levrai, Roland, F-93240 Stains (FR)
(74) Mandataire: Le Moenner, Gabriel

## Description

La présente invention concerne les compresseurs et, plus particulièrement, les compresseurs ou soufflantes volumétriques à vis du type comprenant un rotor mâle et un rotor femelle disposés respectivement dans deux chambres parallèle cylindriques intercommunicantes formées dans un boîtier et délimitées axialement par une paroi arrière et une cloison avant, chaque rotor étant supporté dans le boîtier et entraîné en rotation par un moyen d'arbre disposé dans un évidement longitudinal traversant du rotor et comportant une extrémité extérieure traversant la cloison avant, ces extrémités étant munies de roues dentées coopérantes pour l'entraînement synchrone des rotors. Un compresseur de ce type est décrit dans le document FR-A-1 243471, dans lequel chaque rotor est emmanché sur un arbre long faisant saillie de part et d'autre des extrémités longitudinales du rotor pour tourillonner dans des paliers du boîtier.

Les équipages de rotors de ce type imposent au compresseur des dimensions axiales importantes et présentent une inertie notable, généralement accentuée par le nombre de filets hélicoïdaux pour l'obtention de taux de pression élevés, de sorte que l'entraînement du compresseur se fait sur le rotor principal ou mâle, à corps de filets épais, qui effectue la plus grande partie du travail de compression.

La présente invention a pour objet de proposer un compresseur à vis conçu pour la fourniture de faibles surpressions, inférieures à 1 bar, de structure particulièrement compacte, à ensembles tournants de faible intertie, fournissant un bon rendement volumétrique, notamment à bas régime, et permettant une production en grande série, notamment pour une utilisation dans le domaine de la suralimentation volumétrique de moteurs thermiques.

Pour ce faire, selon une caractéristique de l'invention, dans un compresseur à vis, du type défini ci-dessus, le moyen d'arbre de chaque rotor comprend un ensemble de palier arrière reçu de façon étanche dans l'extrémité correspondante de l'évidement et comprenant un élément d'axe fixé sur la paroi arrière du boîtier, et un élément d'arbre avant, constituant ladite extrémité extérieure de moyen d'arbre, ayant une extrémité intérieure solidarisée au rotor correspondant et coopérant avec un joint annulaire monté dans une partie tubulaire de la cloison avant s'étendant dans la partie avant de l'évidement du rotor.

Le document FR-A-1 110 645 décrit un compresseur dans lequel le rotor femelle est entraîné par les filets du rotor mâle, chaque rotor creux tourillonnant sur un arbre fixe monté en porte à faux dans le boîtier.

Le document DE-A-2 520 667 décrit une pompe à sortie centrale avec des rotors à double pas hélicoïdaux opposés et de construction massive et supportés chacun à une extrémité par un ensemble de palier partiellement intégré dans un alésage borgne formé dans le moyeu du rotor.

Avec l'agencement selon l'invention, la ligne ou moyen d'arbre de chaque rotor est décomposée en deux parties distinctes, permettant ainsi de réduire notablement l'inertie de chaque ensemble tournant, l'encombrement axial du compresseur pouvant être considérablement réduit, notamment du fait de l'intégration de l'ensemble de palier arrière dans l'évidement traversant du rotor. Du fait de la faible inertie des ensembles tournants, qui peut être encore réduite en réalisant les rotors en matériau plastique, avantageusement surmoulé sur l'élément d'arbre avant, conformément à une autre caractéristique de l'invention, concourant à la réduction d'encombrement du compresseur, l'entrée de mouvement se fait par l'élément d'arbre avant du rotor femelle, ce qui provoque ainsi un accroissement, proportionnel au rapport du nombre de dents des roues dentées d'entraînement des rotors mâle et femelle, de la rotation du rotor mâle et, donc, de la cylindrée par tour du compresseur.

Selon une autre caractéristique de l'invention, dans un tel compresseur à vis, au moins les parois internes des chambres - et avantageusement également les parois des filets des rotors - sont revêtues d'une couche en surépaisseur d'un matériau de revêtement érodable contenant des particules de lubrifiant sec, les roues dentées d'entraînement étant typiquement couplées mutuellement sans jeu angulaire.

De cette façon, le montage du compresseur s'effectue très simplement et rapidement, en limitant les jeux résultant de variations de tolérances et sans poser, par la suite, de problèmes particuliers de calage angulaire entre les rotors, permettant ainsi une production en grande série, convenant notamment à l'industrie automobile.

D'autres caractéristiques et avantages de la présente invention ressortiront de la description suivante d'un mode de réalisation, donnée à titre illustratif mais nullement limitatif, faite en relation avec les dessins annexés, sur lesquels:
- la figure 1 est une vue en plan d'un compresseur volumétrique selon l'invention;
- la figure 2 est une vue similaire mais en coupe longitudinale; et
- la figure 3 est une vue en coupe transversale suivant la ligne I II-III de la figure 2.

Comme représenté sur les dessins, le compresseur comprend un corps de boîtier 1, d'allure sensiblement parallélipédique, ouvert à une extrémité et fermé, à l'autre extrémité, par une paroi de fond arrière 2, le corps de boîtier 1 définissant deux chambres parallèles cylindriques 3 et 4 intercom- muniquant longitudinalement. Dans les chambres 3 et 4 sont reçus respectivement un corps de rotor mâle 5 et un corps de rotor femelle 6, respectivement. Dans l'exemple représenté, le corps de rotor mâle 5 comprend quatre filets hélicoïdaux, le corps de rotor femelle comprenant six filets hélicoïdaux. Les corps de rotor mâle 5 et de rotor femelle 6 sont creux et traversés par un évidement longitudinal 7 et 8, respectivement, se terminant, à l'extrémité arrière, par une portée cylindrique 9 formant un épaulement interne 10 et destinée à recevoir un ensemble de palier arrière 11 fixé sur la paroi arrière 2. Chaque ensemble de palier arrière 11 comprend un axe tubulaire 12, sur l'extrémité avant duquel est monté un roulement 13 dont la cage intérieure est bloquée contre un épaulement 14 de l'axe par la tête d'une vis 15 dont l'extrémité filetée vissée dans l'axe tubulaire 12 fait saillie hors de la paroi arrière 2 pour recevoir, dans le mode de réalisation représenté, un écrou 16 assurant le blocage de l'ensemble de palier arrière 11 sur cette paroi arrière 2, contre la face interne de laquelle vient porter un épaulement d'extrémité 17 de l'élément d'axe 12. Le roulement arrière 13 de chaque rotor 5 ou 6 est ainsi disposé à l'intérieur de ce dernier, entre la portée interne 9 et l'élément d'axe 12 qui lui-même est monté en porte- à-faux sur la paroi arrière 2 au moyen de la vis 15 qui le traverse entièrement. Comme représenté sur la figure 2, un joint 18 est également disposé entre l'élément d'axe 12 et la portée interne 9, à l'intérieur de l'évidement du rotor, ce joint étant maintenu en position axiale, par exemple par une baque 19 vissée dans un taraudage de l'extrémité de la portée lisse interne 9.

Les corps de rotor mâle 5 et rotor femelle 6 ont leur extrémité avant fixée sur un élément d'arbre avant 20 et 21, respectivement. Chaque élément d'arbre avant 20, 21 comporte une tête de diamètre élargi 22, présentant par exemple des cannelures périphériques, emmanchée, dans l'exemple représenté, dans une partie cylindrique de montage élargie 23 de la partie avant de l'évidement interne 7 ou 8 définissant un épaulement de butée 24 dirigé vers l'avant, contre lequel vient porter l'extrémité frontale de la tête élargie 22 des éléments d'arbre 20 et 21. Dans le mode de réalisation représenté, la tête élargie 22 des éléments d'arbre 20 ou 21 est bloquée dans le corps de rotor correspondant par une bague 25 vissée dans un taraudage de la partie d'extrémité avant de l'évidement 7 ou 8 du corps de rotor.

Les chambres 3 et 4 sont fermées, du côté avant, par une cloison avant 26, appartenant par exemple à un élément de boîtier avant 27 définissant les logements pour les engrenages d'entraînement synchrone des rotors. La cloison avant 26 comporte une partie tubulaire en saillie 28 s'étendant dans la partie d'extrémité avant élargie de l'évidement 7 du corps de rotor mâle 5 et formant une portée lisse pour un roulement 29 et un joint 30 montés sur l'élément d'arbre avant 20, dont la partie d'extrémité extérieure 31 fait saillie vers l'avant, au-delà de la paroi avant 26, pour le montage, dans le mode de réalisation représenté, de deux roues dentées coaxiales de rattrapage de jeu 32 et 33 nécessaires pour éviter les contacts d'entraînement entre les filets de rotors 3 et 4 et coopérant en engrènement avec une roue dentée d'entraînement 34 fixée sur la partie d'extrémité 35 de l'élément d'arbre 21 du rotor femelle 6 faisant saillie vers l'avant au-delà de la cloison avant 26 et prolongée, dans cette direction, pour le montage d'une poulie 36 destinée à être couplée au dispositif moteur d'entraînement du compresseur. Dans l'exemple représenté, la roue dentée 34 comporte un moyeu 37 emmanché sur l'élément d'arbre 21 et sur lequel sont montés un roulement 38 et un joint 39 prenant appui extérieurement sur des portées correspondantes formées par la cloison avant 26, au moins la zone de portée du joint 39 étant au moins partiellement intégrée dans la partie avant de l'évidement 8 du rotor 6. Les logements des roues dentées de distribution 34 et 32-33 sont fermés par un couvercle avant 40, un joint 41 étant disposé entre une portée de ce couvercle avant 40 et la partie d'extrémité 35 de l'élément d'arbre 21 du rotor femelle 6. On notera, notamment en relation avec le rotor mâle 5, que les joints avant 30 et 39 sont sensiblement intégrés dans l'espace intérieur du boîtier défini par la cloison avant 26. Le rapport des diamètres primitifs des roues dentées de distribution 34 et 32, 33 est le même que le rapport du nombre des filets hélicoïdaux des rotors 5 et 6. Dans l'agencement selon l'invention, l'entraînement s'effectuant par le rotor femelle 6, via la roue dentée d'attaque 34, il s'ensuit un accroissement de 50% de la vitesse de rotation du rotor mâle 5, à savoir, pour une vitesse de rotation d'entrée à la poulie 36 de 15 000 tours par minute, une vitesse de rotation du rotor mâle 5 de 22 500 tours par minute, ce qui est autorisé par la réduction de l'inertie des ensembles tournants. Pour réduire encore cette inertie, comme on le voit sur la figure 2, les éléments d'arbre avant 20 et 21 sont partiellement creux et comportent des évidements internes 42 et 43, respectivement, ces éléments d'arbre étant réalisés par exemple par frappe à froid. En variante de l'exemple représenté, le corps de boîtier 1 peut être réalisé en deux parties, avec un plan de joint au niveau de la paroi de fond arrière 2.

Sur la figure 1, on a représenté un mode de réalisation avec les lumières d'admission 45 et d'échappement 46 réalisées sur le corps de boîtier central 1, de part et d'autre de celui-ci, ces lumières pouvant être réalisées en variante sur les faces du carter ou sur une face et une zone de boîtier 1.

L'agencement de compresseur selon l'invention permet de réaliser les corps de rotor 5 et 6 en alliage léger, notamment à base d'Aluminium, mais également, compte tenu de la classe de compresseur considéré, en matériau plastique rigide, par exemple en résine phénolique ou en polyamides avec charges de verre. La conception des lignes d'arbre en deux parties selon l'invention permet en outre, dans ce cas, de réaliser les corps de rotor 5 et 6 par surmoulage sur les éléments d'arbre avant 20 et 21 correspondants, assurant ainsi la solidarisation immédiate entre ces équipages.

Selon une autre caractéristique de l'invention, les parois des chambres 3 et 4, ainsi que les surfaces de filets des rotors 5 et 6, sont, préalablement au montage, revêtues, comme figuré en 50, d'une couche en surépaisseur d'un matériau de revêtement érodable par les zones de surfaces externes adjacentes des éléments coopérants. Cet agencement permet de s'affranchir grandement des problèmes de tolérance d'usinage lors de l'assemblage, les filets de rotors assurant, par effet de rodage, leur passage dans l'épaisseur du matériau de revêtement érodable des parois du boîtier et, entre eux, la coopération optimale entre filets mâles et femelles pour l'obtention automatique du jeu fonctionnel nécessaire entre les filets des rotors. De ce fait, à l'assemblage, les rotors sont associés imbriqués l'un dans l'autre et installés dans le boîtier légèrement à force, les premiers tours d'actionnement assurant la création, par enlèvement local du matériau de revêtement, des jeux nécessaires, le calage angulaire convenable entre rotors étant assuré par le couplage mutuel sans jeu angulaire entre les roues dentées 34 et 32, 33. Le matériau de revêtement érodable contient des particules de lubrifiant sec assurant un fonctionnement souple et sans échauffement notable du compresseur. Le matériau de revêtement érodable est par exemple constitué d'une combinaison d'une résine, d'un liant dissout dans un solvant volatile, de particules de graphite et/ou de bisulfure de molybdène et est appliqué par immersion, badigeonnage ou pulvérisation.

## Revendications

1. Compresseur à vis, comprenant un rotor mâle (5) et un rotor femelle (6) disposés respectivement dans deux chambres parallèles cylindriques intercommunicantes (3, 4) formées dans un boîtier (1) et délimitées axialement par une paroi arrière (2) et une cloison avant (26), chaque rotor étant supporté dans le boîtier et entraîné en rotation par un moyen d'arbre disposé dans un évidement longitudinal traversant (7, 8) du rotor et comportant une extrémité extérieure (31, 35) traversant la cloison avant (26), ces extrémités étant munies de roues dentées (34; 32, 33) coopérantes pour l'entraînement synchrone des rotors, caractérisé en ce que le moyen d'arbre de chaque rotor (5, 6) comprend un ensemble de palier arrière (11) reçu de façon étanche dans l'extrémité correspondante (9) de l'évidement (7; 8) et comprenant un élément d'axe (12) fixé sur la paroi arrière (2) du boîtier (1), et un élément d'arbre avant (20, 21), constituant ladite extrémité extérieure de moyen d'arbre, ayant une extrémité intérieure (22) solidarisée au rotor correspondant et coopérant avec un joint annulaire (30, 39) monté dans une partie tubulaire (28) de la cloison avant (26) s'étendant dans la partie avant de l'évidement (7; 8) du rotor (5; 6).

2. Compresseur selon la revendication 1, caractérisé en ce que l'élément d'arbre avant (21) du rotor femelle (6) comporte des moyens de couplage (36) à un dispositif moteur d'entraînement de compresseur.

3. Compresseur selon la revendication 2, caractérisé en ce que l'élément d'arbre avant (20) du rotor mâle (5) comporte deux roues dentées coaxiales (32, 33) de rattrapage de jeu avec la roue dentée (34) de l'élément d'arbre avant (21) du rotor femelle (6).

4. Compresseur selon l'une des revendications 1 à 3, caractérisé en ce que les deux rotors (5, 6) sont réalisés en matériau plastique rigide.

5. Compresseur selon la revendication 4, caractérisé en ce que chaque rotor (5, 6) est surmoulé sur son élément d'arbre avant (20,21 ).

6. Compresseur l'une des revendications 1 à 5, caractérisé en ce que l'élément d'axe arrière (12) est fixé sur la paroi arrière (2) par une vis centrale (15).

7. Compresseur selon l'une des revendications précédentes, caractérisé en ce qu'au moins les parois internes des chambres (3, 4) du boîtier (1 ) sont revêtues d'une couche en surépaisseur (50) d'un matériau de revêtement érodable contenant des particules de lubrifiant sec.

8. Compresseur selon la revendication 7, caractérisé en ce que les surfaces des filets des rotors (5, 6) sont également revêtues d'une couche en surépaisseur d'un tel matériau de revêtement érodable.

9. Compresseur selon la revendication 7 ou la revendication 8, caractérisé en ce que le matériau de revêtement érodable contient des particules de graphite.

## Patentansprüche

1. Schraubenverdichter mit einem konvex verzahnten Rotor (5) und einem konkav verzahnten Rotor (6), die in zwei miteinander verbundenen, zylindrischen, parallelen Kammern in einem Gehäuse (1) angeordnet sind und axial von einer Rückwand (2) und einem vorderen Deckel (26) begrenzt werden, wobei jeder Rotor in dem Gehäuse gelagert ist und von einer Wellennabe in Drehrichtung angetrieben wird, die in einem quer- und längsverlaufenden Raum (7, 8) des Rotors angeordnet ist und mit einem äusseren Ende (31, 35) den vorderen Deckel (26) durchdringt, wobei diese Enden mit Zahnrädern (34; 32, 33) versehen sind, die zum synchronen Antrieb der Rotoren zusammenwirken, dadurch gekennzeichnet, dass die Wellennabe jedes Rotors (5, 6) eine rückwärtige Lageranordnung (11) aufweist, die abgedichtet in dem entsprechenden Ende (9) des Raumes (7; 8) angeordnet ist und einen an der Rückwand (2) des Gehäuses (1) festgelegten Achskörper (12) aufweist, sowie ein vorderes Wellenteil(20, 21 ), das das besagte äussere Ende der Wellennabe bildet, wobei ein inneres Ende (22) desselben mit dem entsprechenden Rotor fest verbunden ist und mit einer Ringdichtung (30, 39) zusammenwirkt, die in einem rohrförmigen Abschnitt (28) des vorderen Deckels (26) angeordnet ist, der sich in den vorderen Abschnitt des Raumes (7; 8) des Rotors (5; 6) erstreckt.

2. Schraubenverdichter nach Anspruch 1, dadurch gekennzeichnet, dass das vordere Wellenteil (21 ) des konkav verzahnten Rotors (6) Kupplungsmittel (36) zur Verbindung mit einer Antriebsvorrichtung zum Antrieb des Verdichters aufweist.

3. Verdichter nach Anspruch 2, dadurch gekennzeichnet, dass das vordere Wellenteil (20) des konkav verzahnten Rotors (5) zwei koaxiale Zahnräder (32, 33) zum Spielausgleich mit dem Zahnrad (34) des vorderen Wellenteils (21) des konkav verzahnten Rotors (6) aufweist. 4. Schraubenverdichter nach einem der Ansprüche 1 bis 3, dadurch gekennzeichnet, dass die beiden Rotoren (5, 6) aus einem starren Kunststoff bestehen.

5. Schraubenverdichter nach Anspruch 4, dadurch gekennzeichnet, dass jeder Rotor (5, 6) an seinem vorderen Wellenteil (20, 21) angegossen ist.

6. Schraubenverdichter nach einem der Ansprüche 1 bis 5, dadurch gekennzeichnet, dass der rückwärtige Achskörper (12) an der Rückwand (2) durch eine zentrale Schraube (15) festgelegt ist.

7. Schraubenverdichter nach einem der vorhergehenden Ansprüche, dadurch gekennzeichnet, dass zumindest die Innenwände der Kammern (3,

4) des Gehäuses (1) mit einer Verstärkungsschicht (50) aus einem erodierbaren Auskleidungsmaterial beschichtet sind, das Teilchen eines trockenen Schmiermittels enthält.

8. Schraubenverdichter nach Anspruch 7, dadurch gekennzeichnet, dass die Oberflächen der Gewinde der Rotoren (5, 6) in gleicher Weise mit einer Verstärkungsschicht eines derartigen erodierbaren Auskleidungsmaterials beschichtet sind.

9. Schraubenverdichter nach Anspruch 7 oder 8, dadurch gekennzeichnet, dass das erodierbare Auskleidungsmaterial Graphitteilchen enthält.

## Claims

1. A screw type compressor comprising a male rotor (5) and a female rotor (6) disposed respectively within two interconnected cylindrical parallel chambers (3, 4) provided in a casing (1) and axially delimited by a rear wall (2) and a front cover (26), each rotor being supported in the casing and driven for rotary movement by a shaft hub disposed in a transverse longitudinal cavity (7, 8) of the rotor and comprising an exterior extremity (31, 35) traversing the front cover (26), said extremities being provided with gears (34; 32, 33) cooperating for synchronously driving the rotors, characterized in that the shaft hub of each rotor

(5, 6) comprises a rear bearing assembly (11) received in fluid tight manner within the corresponding extremity (9) of the cavity (7;8) and comprising an axis element (12) fixed to the rear wall (2) of the casing (1), and a front shaft element (20, 21 ) constituting said exterior extremity of the shaft hub, having an interior extremity (22) fixedly connected to the corresponding rotor and cooperating with an annular seal (30, 39) mounted in a tubular portion (28) of the front cover (26) extending into the front portion of the cavity (7;8) of the rotor (5;6).

2. The compressor of claim 1, characterized in that the front shaft hub (21) of the female rotor (6) comprises coupling means (36) for coupling to a motor device for driving the compressor.

3. The compressor of claim 2, characterized in that the front shaft element (20) of the male rotor (5) comprises a pair of coaxial gears (32, 33) for compensation of play with the gear (34) of the front shaft element (21 ) of the female rotor (6).

4. The compressor of any of claims 1 to 3, characterized in that the two rotors (5, 6) are made from rigid plastic material.

5. The compressor of claim 4, characterized in that each rotor (5, 6) is molded on its front shaft element (20, 21).

6. The compressor of any of claims 1 to 5, characterized in that the rear axis element (12) is fixed on the rear wall (2) by a central bolt (15).

7. The compressor of any of the preceding claims, characterized in that at least the internal walls of the chambers (3, 4) of the casing (1) are coated by a layer (50) of an erodable coating material containing particles of a dry lubricant.

8. The compressor of claim 7, characterized in that the surfaces of the threads of the rotors (5, 6) are also coated by a layer of such a erodable coating material.

9. The compressor of claim 7 or claim 8, characterized in that the erodable coating material contains graphite particles.
